# EUROPÄISCHE PATENTANMELDUNG

(11) **EP 3 812 020 A1**
(43) Veröffentlichungstag der Anmeldung: **28.04.2021**
(21) Anmeldenummer: 20202738.9
(22) Anmeldetag: 20.10.2020
(51) Int. Cl.: A63H 17/26

(54) **DOPPELBEREIFUNG FÜR SPIELFAHRZEUG, RAD FÜR EINE SOLCHE BEREIFUNG UND DAMIT BEREIFBARES SPIELFAHRZEUG**

(30) Priorität: 24.10.2019 DE 102019128761
(71) Anmelder: Sieper GmbH, 58511 Lüdenscheid (DE)
(72) Erfinder: Strelcyk, Romuald, 58099 Hagen (DE)
(74) Vertreter: Kirchner, Veit

(57) **Zusammenfassung**

Die Erfindung betrifft eine Doppelbereifung für Spielfahrzeuge, wobei die Räder der die Doppelbereifung bildenden Radpaare magnetisch zusammengehalten werden und lösbar miteinander verbindbar sind. Des Weiteren betrifft die Erfindung ein Rad für eine solche Doppelbereifung sowie ein damit bereifbares Spielfahrzeug.

## Beschreibung

Die vorliegende Erfindung betrifft eine Doppelbereifung für Spielfahrzeuge, ein Rad für eine solche Doppelbereifung sowie ein doppelbereifbares Spielfahrzeug mit mindestens einem solchen Rad.

Bei einer typischen Zwillingsbereifung oder auch Doppelbereifung gibt es an einer Fahrzeugachse nicht nur zwei Räder sondern vier, um die von einem Fahrzeug auf den Boden ausgeübte Gewichtskraft zu reduzieren bzw. auf eine größere Auflagefläche zu verteilen. Es gibt am Markt eine Vielzahl von doppelbereiften Spielfahrzeugen, wie bspw. Miniatur-Traktoren oder dergleichen, bei denen die Zwillingsreifen immer fest an das Fahrzeug bzw. an die Vorder- oder Hinterachse montiert sind.

Nachteilhaft hieran ist, dass es dem Nutzer bzw. Spieler dadurch nicht möglich ist, die Doppelbereifung wie bei einem echten doppelbereiften Fahrzeug abzunehmen und das Spielfahrtzeug in der nur einfach bereiften Variante zu nutzen.

Es ist daher das Ziel der vorliegenden Erfindung dem Nutzer des Spielgeräts eine verbesserte Variationsvielfalt des Spielzeugfahrzeugs zu ermöglichen, so dass dieser das doppelbereifte Fahrzeug werkzeuglos in ein einfachbereiftes Fahrzeug umgestalten kann.

Die vorliegende Erfindung erreicht dieses Ziel mit einer Doppelbereifung für Spielfahrzeuge mit den Merkmalen des Patentanspruchs 1 sowie einem Rad für eine solche Doppelbereifung mit den Merkmalen des nebengeordneten Anspruchs 5. Ein mit einer erfindungsgemäßen Doppelbereifung ausgestattetes Spielfahrzeug ist Gegenstand des nebengeordneten Anspruchs 11. Weitere vorteilhafte Ausgestaltungen der Erfindung sind Gegenstand der abhängigen Ansprüche.

Die erfindungsgemäße Doppelbereifung ist aus zwei Rädern gebildet. Erfindungsgemäß ist vorgesehen, dass die beiden Räder, die die Doppelbereifung bilden, lösbar miteinander verbindbar sind, wobei die Verbindung mit magnetischen Mitteln erfolgt. Bevorzugt werden die Räder der erfindungsgemäßen Doppelbereifung in axialer Richtung zusammengesteckt. Dann werden die beiden Räder im verbundenen Zustand in axialer Richtung magnetisch zusammengehalten .

Vorteilhafterweise umfassen die magnetischen Mittel zur Verbindung der Räder ein permanent magnetisches Material, das sich in dem einen Rad befindet, und ein magnetisch anziehbares Material, das sich in dem anderen Rad befindet. Bei dem magnetisch anziehbaren Material kann es sich beispielsweise um ein magnetisierbares bzw. magnetisch leitfähiges Material handeln, wie z.B. eine Stahl- oder Eisenschraube. Bei dem permanent magnetischen Material kann es sich beispielsweise um einen kleinen Permanentmagneten, wie z.B. einen Neodym-Magneten handeln. Vorteilhafterweise kann der Permanentmagnet als Stabmagnet ausgebildet sein.

Nach einer anderen bevorzugten Ausgestaltung sind die beiden Räder der Doppelbereifung drehfest miteinander verbunden, vorzugsweise durch eine drehfeste Verzahnung der Felgen. Typischerweise besteht eine Doppelbereifung aus einem der Fahrzeugmitte zugewandten Innenrad und einem der Fahrzeugmitte abgewandten Außenrad. Innenrad und Außenrad umfassen eine Felge, nämlich die Innen- bzw. Außenfelge. Die drehfeste Verbindung von Innen- und Außenrad erfolgt geeigneter Weise durch drehfeste Verbindung der Innen- und Außenfelge. Besonders vorteilhaft ist es, die drehfeste Verbindung der Felgen durch eine drehfeste Verzahnung herzustellen.

Besonders vorteilhaft ist es, wenn die einander zugewandten Seiten von Außen- und Innenfelge der Doppelbereifung drehfest miteinander koppelbare Konturen aufweisen. Dies kann vorzugsweise derart geschehen, dass die Felge des Außenrades auf der dem Innenrad zugewandten Seite einen Kontaktabschnitt aufweist, mit einer Kontur zur Ausbildung einer drehfesten Verbindung mit der Felge des Innenrades, wobei die Felge des Innenrades ein Gegenstück zum Kontaktabschnitt mit einer komplementären Kontur aufweist. Die komplementäre Kontur von Kontaktabschnitt und Gegenstück kann in der Weise ausgebildet sein, dass das Gegenstück als negatives Abbild des Kontaktabschnitts ausgebildet ist.

Diese Ausgestaltung ermöglicht einerseits ein schnelles Aufstecken und Abnehmen des Außenrades bzw. des zweiten Rades der Doppelbereifung, und andererseits eine drehfeste Verbindung und damit eine realitätsgetreue Nachbildung der Doppelbereifung.

Nach der Erfindung wird weiter ein Spielfahrzeugrad für ein Spielfahrzeug vorgeschlagen, das eine Felge umfasst, an deren umlaufender Außenseite ein Reifen anbringbar ist. Das Rad ist dadurch gekennzeichnet, dass in die Felge, vorzugsweise in einer mittigen Ausnehmung davon, ein permanent magnetisches Material zur magnetischen Koppelung mit einem magnetisch anziehbaren Material in einem benachbarten Rad eingebracht ist, wobei die Felge an einer Seitenfläche einen Kontaktabschnitt aufweist, der dazu ausgebildet ist, bei einer Abrollbewegung des Rads eine drehfeste Verbindung mit einem mit dem Kontaktabschnitt zusammenwirkenden Gegenstück zu erzeugen.

Durch das Vorsehen eines Magneten in der Felge bzw. der Ausnehmung der Felge eignet sich das Rad als Außenrad zum Anbringen an ein bereits an einem Spielfahrzeug fest montierten Rad (Innenrad), so dass mittels der Anziehungskraft des Magneten eine lösbare Doppelbereifung umsetzbar ist. Um nun auch noch das dabei aufkommende Problem zu lösen, wie man bei angetriebenen Achsen die Antriebskraft auch auf das äußere (mittels Magnetkraft angefügte) Rad, also das Außenrad überträgt, ist an dessen Felge ein Kontaktabschnitt vorgesehen, der eine drehfeste Verbindung mit dem angetriebenen Innenrad eingeht.

Dies lässt sich vorteilhafter Weise realisieren, indem man den Kontaktabschnitt des Außenrads an die Felgenkontur des Innenrads anpasst, bspw. ein negatives Abbild auf die äußere Felge des mit dem Magneten versehenen Rads überträgt. Dadurch verhakt sich der Kontaktabschnitt mit der Kontur der Felge des Innenrads, so dass die äußere Felge nicht mehr durchrutschen kann und die mechanische Kraftübertragung der Antriebseinheit auch auf das äußere Rad gegeben ist.

Nach der Erfindung kann ferner vorgesehen sein, dass der Magnet in Axialrichtung aus der Radmitte heraus zu einer Seite des Rads versetzt angeordnet ist, so dass der Magnet von der Innenseite des Rads absteht und/oder gegenüber der Seitenfläche des Reifens hervorsteht. Dadurch kann bewirkt werden, dass der Magnet näher an dem zu verbindenden innen liegenden Rad (Innenrad) angeordnet ist und somit eine stärkere Anziehungskraft ausüben kann. Zudem kann durch eine solche Anordnung gewährleitstet werden, dass die übliche Ausgestaltung von Spielfahrzeugrädern mit einem tief liegenden Felgenbett keinen optischen Änderungen unterzogen werden muss, so dass auch bei einer Einfachbereifung optisch ansprechende fest montierte Räder möglich sind.

Weiter vorteilhaft kann vorgesehen sein, dass die Felge des Außenrades eine Ausnehmung aufweist und als magnetisches Material ein Magnet in der Ausnehmung angeordnet ist, wobei der Kontaktabschnitt vorzugsweise als erhabener Kontaktabschnitt ausgebildet ist, der eine Zahnkontur zur drehfesten Verzahnung mit einem an der Felge eines benachbarten Rades ausgebildeten Gegenstück aufweist.

Zudem kann die Ausnehmung bevorzugt im Bereich der Radachse angeordnet sein, besonders bevorzugt koaxial mit der Radachse, um ein Unwucht zu vermeiden. Dabei kann der Magnet in axialer Richtung gegenüber Außenseite des Reifens hervorstehen, vorzugsweise auf der der Fahrzeugmitte bzw. dem Innenrad zugewandten Seite.

Nach einer weiteren vorteilhaften Modifikation der Erfindung kann vorgesehen sein, dass das Rad (Außenrad) mit einer in der Felge angeordneten Abdeckung versehen ist, die den Magneten zur Außenseite des Rads abdeckt und vorzugsweise in seiner Ausnehmung fixiert.

Das aufsteckbare Rad bzw. Außenrad besitzt dann in seinem aufgesteckten Zustand an seiner nach außen gerichteten Fläche eine Abdeckung, die den Magneten abdeckt, damit dieser nicht von außen sichtbar ist. Ferner kann die Abdeckung den in die Felge eingelegten Magneten in seiner vorbestimmten Position, bspw. einer mittigen Position fixieren.

Damit der Magnet leicht in die Felge eingelegt werden kann, verfügt die Felge vorteilhafter Weise über eine Ausnehmung, die von der Außenseite des Außenrades Rads gesehen als topfartige Vertiefung ausgebildet ist, so dass der Magnet durch die Ausnehmung gehalten wird.

Nach einer weiteren bevorzugten Ausführung kann vorgesehen sein, dass der Kontaktabschnitt den Magneten in Abrollrichtung des Rads umgibt und/oder diesen an seinem dem Innenrad bzw. der Fahrzeugmitte zugewandten Ende zumindest teilweise freilegt. So kann erreicht werden, dass der Magnet durch den freigelegten Bereich des Kontaktabschnitts hindurch kontaktierbar ist, was einen direkten Kontakt eines Elements des innenliegenden Rads mit dem Magneten und eine stärkere magnetische Haltekraft ermöglicht.

Nach einer weiteren Modifikation der vorliegenden Erfindung ist vorgesehen, dass der Kontaktabschnitt eine Eingriffkontur mit vorspringenden Erhebungen ist, so dass bei einem Eingreifen in diese Kontur eine drehfeste Verbindung bei einer Abrollbewegung des Rads erzeugbar ist. Beispielsweise kann die Kontur der inneren Felge als negatives Abbild der Kontur der äußeren Felge ausgebildet sein, so dass sich die beiden Bauteile ineinander verhaken und die äußere Felge nicht mehr durchrutschen kann. Dadurch kann eine mechanische Kraftübertragung der Antriebseinheit auch auf das äußere Rad erreicht werden.

Es kann auch vorgesehen sein, dass der Kontaktabschnitt eine Reibfläche ist oder umfasst, so dass bei einem Anlegen an diese Reibfläche eine drehfeste Verbindung bei einer Abrollbewegung des Rads erzeugbar ist. Es ist demnach nicht zwingend erforderlich, dass die Übertragung eines Drehmoments von dem inneren Rad auf das äußere Rad mittels einer eingreifenden Kupplung erfolgt, da derselbe Effekt auch durch Reibung erzielt werden kann.

Nach einer weiteren optionalen Modifikation der Erfindung ist vorgesehen, dass die Felge drehsymmetrisch zu einer Drehachse ausgebildet ist und der Magnet mit seiner Längsachse auf der Drehachse angeordnet ist, wobei vorzugsweise der Magnet eine zylindrische Form aufweist und dessen Zylinderachse mit der Drehachse der Felge übereinstimmt.

Vorzugsweise sind nach der Erfindung die Felge und der Kontaktabschnitt einstückig ausgeformt. So können Felge und Kontaktabschnitt eine Aufnahme für die Anordnung, vorzugsweise mittige Anordnung des Magneten bilden, in der der Magnet mittels der Abdeckung fixierbar ist, welche vorzugsweise mit der Felge verrastbar ausgestaltet ist. So kann der Magnet einfach in die Ausnehmung der Felge eingelegt und mit dem Abdeckelement fixiert werden. Durch eine optional vorsehbare Rastverbindung des Abdeckelements ist der Zusammenbau des Rads sehr einfach und ohne Werkzeug zu bewerkstelligen.

Nach der Erfindung kann vorteilhafter Weise vorgesehen sein, dass das Rad aus Reifen, Felge mit einstückig angeformten Kontaktabschnitt, Magnet und Abdeckung besteht. Da nicht mehr als diese vier Bestandteile für das erfindungsgemäße Rad vonnöten sind, ist der Aufbau des Rads bzw. der Doppelbereifung in dieser Ausgestaltung sehr einfach und kostengünstig umsetzbar.

Die Erfindung betrifft ferner ein doppelbereifbares Spielfahrzeug mit einer Doppelbereifung bzw. einem Rad nach einem der vorhergehenden Ansprüche.

So kann vorgesehen sein, dass mindestens ein, vorzugsweise zwei, weiter bevorzugt vier fest mit dem Spielfahrzeug montierte Räder, an deren jeweiliger Außenseite ein Rad nach einem der vorhergehend diskutierten Aspekte mittels Magnetkraft befestigbar ist, vorgesehen sind, um eine Doppelbereifung des Spielfahrzeugs zu erreichen.

Der Vorteil hieran ist, dass - anders als im Stand der Technik- die Doppelbereifung ohne Werkzeuge auf einfache Art und Weise an ein einfach bereiftes Spielzeugfahrzeug angefügt werden kann und hiervon auch wieder abgenommen werden kann.

Bei dem Spielfahrzeug kann ferner vorgesehen sein, dass das mindestens eine fest mit dem Spielfahrzeug installierte Rad an seiner Außenseite ein Gegenstück (bspw. einen Gegenkontaktabschnitt) aufweist, das dazu ausgelegt ist, mit dem Kontaktabschnitt des von außen ansteckbaren Rads zusammenzuwirken, so dass eine auf das fest montierte Rad wirkende Antriebskraft auf das außen angeordneten Rad übertragbar ist.

Nach einer weiteren Modifikation der Erfindung kann vorgesehen sein, dass das mindestens eine fest an dem Spielfahrzeug installierte Rad in seinem Nabenbereich ein magnetisch leitfähiges Element aufweist, wobei vorzugsweise das magnetisch leitfähige Element des mit dem Spielfahrzeug fest montierten Rads zu dessen Außenseite hin freiliegt, damit es direkt kontaktierbar mit dem Magneten des aufsteckbaren Rads ist. Dadurch wird die eine besonders hohe Haltekraft des Magneten des aufsteckbaren Rads ausgenutzt, da ein direkter Kontakt des magnetisch leitfähigen Materials mit dem Magneten möglich ist. Vorzugsweise kann dabei vorgesehen sein, dass das magnetisch leitfähige Element des mindestens einen fest an dem Spielfahrzeug installierten Rads eine Radmutter ist.

Alternativ oder zusätzlich dazu kann vorgesehen sein, dass das magnetisch leitfähige Element des mindestens einen fest an dem Spielfahrzeug installierten Rads unter einer an der Außenseite des Rads angeordneten Abdeckung angebracht ist. Dadurch ist von außen nicht erkennbar, dass ein magnetisch leitfähiges Element in dem Rad vorhanden ist, so dass es keinen äußerlichen Hinweis auf die Funktionalität für eine mögliche Doppelbereifung gibt.

Weitere Merkmale, Einzelheiten und Vorteile der Erfindung werden anhand eines Ausführungsbeispiels ersichtlich, das anhand der beigefügten Figuren beschreiben ist. Dabei zeigen:
- Fig. 1:: eine perspektivische Ansicht eines erfindungsgemäßen Spielfahrzeugs mit Zwillingsbereifung an Vorder- und Hinterachse,
- Fig. 2:: eine teilweise durchsichtige Darstellung der zwillingsbereiften Vorder- und Hinterachse des Spielfahrzeugs,
- Fig. 3:: die äußeren, aufsteckbaren Räder der Zwillingsbereifung in einer isolierten Ansicht,
- Fig. 4:: eine Schnittansicht eines aufsteckbaren Rads, und
- Fig. 5:: eine Schnittansicht entlang der Breitenrichtung und entlang der Vorderachse des Fahrzeugs.

Fig. 1 zeigt eine perspektivische Ansicht eines Spielfahrzeugs 10 in Form eines Traktors, der mit einer Doppel- oder Zwillingsbereifung ausgestattet ist. Sowohl an der Vorderachse als auch an der Hinterachse sind nicht lediglich zwei Reifen befestigt, sondern zwei Reifenpaare. Das Fahrzeug verfügt über insgesamt acht Räder 1, 11, von denen jeweils vier mit der Vorderachse und vier mit der Hinterachse in Verbindung stehen. In Fahrtrichtung vorne links gibt es ein fest mit dem Fahrzeug 10 verbundenes Innenrad 11, das an seiner vom Fahrzeug 10 abgewandten Außenseite mit einem lösbar befestigbaren Außenrad 1 verbunden ist. Diese Konfiguration findet sich in analoger Weise auch an den anderen Befestigungspunkten für Räder (vorne rechts, hinten rechts und hinten links).

Durch die Möglichkeit, die jeweils äußeren Räder 1 vom Fahrzeug 10 abzunehmen, kann der Nutzer das Spielzeugmodell 10 entweder einfach oder mit doppelter Bereifung ausstatten, so dass sich die Variationsvielfalt und der Spielnutzen für den Nutzer erhöhen.

Fig. 2 ist eine Schnittdarstellung des erfindungsgemäßen Spielfahrzeugrads 1, das sich von außen an ein fest montiertes Rad 11 des Spielfahrzeugs 10 aufstecken lässt. Es umfasst einen Reifen 4, der von einer Felge 2 getragen wird. Der Reifen 4 ist dabei in üblicher Weise an der Umfangsseite der Felge 2 angeordnet, so dass bei Drehung der Felge 2 der Reifen 4 auf dem Boden abrollt.

Die Felge 2 weist eine Ausnehmung 3 auf, die zum Aufnehmen eines Magneten 5 dient. Um den Magneten 5 in dieser Ausnehmung 3 zu fixieren und den Magneten 5 nach außen hin abzudecken, ist eine Abdeckung 7 vorgesehen, die von der Außenseite des Rads 1 in die Ausnehmung der Felge 2 eingeführt wird und in dieser bspw. durch Verrasten oder Verklemmen dauerhaft befestigt ist. Es kann aber auch ein Verkleben oder dergleichen zum dauerhaften Befestigen der Abdeckung 7 vorgesehen sein.

Dadurch wird sichergestellt, dass der von der Ausnehmung 3 gehaltene Magnet 5 nicht herausrutscht und optimal in der Ausnehmung 3 fixiert wird.

Die Ausnehmung 3 zum Aufnehmen des Magneten 5 kann, wie in Fig. 2 gezeigt, einstückig mit der Felge 2 ausgeformt sein. Um die Magnetkraft zu einer Innenseite des Rads 1 zu erhöhen, ist die Ausnehmung 3 derart gestaltet, dass sie den Magneten 5 zur Innenseite des Rads 1 nicht vollständig abdeckt sondern teilweise freilegt. Vorliegend passiert dies, indem der zylindrisch geformte Magnet 5 durch radial nach innen ragende Vorsprünge der Felge 2 in dem Ausnehmungsbereich gehalten wird, so dass ein Durchrutschen des Magneten 5 zur Innenseite des Rads 1 hin nicht möglich ist.

Ferner erkennt man an dem nach innen gewandten Bereich der Felge 2 einen Kontaktabschnitt 6, der in der Fig. 2 durch Einkerbungen bzw. Erhebungen 8 umgesetzt ist, um mit einer entsprechenden Kontur in die Außenseite eines fest montierten Rads 11 einzugreifen, so dass eine Drehmomentübertragung zwischen dem Innenrad 11 und dem aufsteckbaren Rad 1 möglich ist und nicht nur über die (für eine Drehmomentübertragung ungeeignete) Magnetverbindung übertragen wird. Von der Erfindung sind dabei andere Ausgestaltungen des Kontaktabschnitts nicht ausgeschlossen, da sich hierfür Reibschluss oder andere dMittel zum Übertragen eines Drehmoments in gleicher Weise eignen.

Die Abdeckung 7 dient zum Fixieren des in die Ausnehmung 3 eingelegten Magneten 5 und verfügt bspw. über ein Rastmittel zur Befestigung an der Felge 2, das in der Fig. 2 mittels Rastnasen umgesetzt sein kann. Bspw. hintergreifen diese Rastnasen einen hinterschnittenen Bereich der Felge 2, so dass sich die Abdeckung 7 nicht mehr zerstörungsfrei aus der Felge 2 entfernen lässt.

Fig. 3 zeigt die von außen ansteckbaren Räder 1 in einer isolierten Darstellung, wobei man leichte konstruktionstechnische Unterschiede in den Rädern von Vorderachse und Hinterachse erkennen kann. Das grundlegende Wirkprinzip ist aber bei allen Rädern 1 identisch.

Fig. 4 ist eine perspektivische Darstellung der Doppelbereifung des Spielzeugfahrzeugs 10, in der die äußeren, aufsteckbaren Räder 1 nicht alle an ihrem zugehörigen Innenrad 11 befestigt sind, so dass man die fest mit dem Spielzeugfahrzeug 10 verbundenen Innenräder 11 besser erkennt.

Man sieht, dass die Räder 11 der Hinterachse eine größere Dimensionierung als die Räder 11 der Vorderachse aufweisen und im Nabenbereich anders ausgestaltet sind. So sind die Räder 11 der Hinterachse mit einer Radmutter versehen, die als ein magnetisch leitfähiges Material 13 ausgestaltet ist. Diese Radmutter eignet sich besonders für das Anhaften eines Magneten 5 des äußeren Rads 1, der weiter unten ausführlich beschrieben wird.

Die Räder 11 der Vorderachse haben keine nach außen freiliegende Radmutter, die aus einem magnetisch leitenden Material besteht. Ein magnetisch leitfähiges Material befindet sich bei den Innenrädern 11 der Vorderachse hinter einer Abdeckung, die den Magnetfluss zum Magneten 5 des aufsteckbaren Außenrads 1 nur unerheblich einschränkt.

Am Beispiel des festen Innenrads 11 der Hinterachse kann man erkennen, dass der Kontaktabschnitt 6 des Außenrads 1, welcher durch Einkerbungen bzw. Erhebungen 8 aufweist, passgenau in ein im Bereich der Radnabe des Innenrads 11 ausgebildetes Gegenstück 12 eingreift, so dass ein Drehmoment vom Innenrad 11 auf das Außenrad 1 übertragen werden kann.

Fig. 5 zeigt in einem Schnitt entlang der Drehachse 9 der Räder 1, 11 der Vorderachse, dass das magnetisch leitfähige Material 13 der Innenräder 11 der Vorderachse durch eine Abdeckung 14 nach außen hin verdeckt ist, so dass bei einer Einfachbereifung keine metallene Radmutter bei den Rädern 11 der Vorderachse zu sehen ist. Mit dem Bezugszeichen 15 ist die Felge des Innenrads 11 bezeichnet, an deren Umfang der Reifen des Rads 11 angeordnet ist. Die Abdeckung 14 am Innenrad 11 der Vorderachse ist beim Ausführungsbeispiel derart ausgebildet, dass sie gleichzeitig das Gegenstück 12 für den Eingriff des Kontaktabschnitts 6 des Außenrads 1 bildet.

Vorliegend ist das magnetisch leitfähige Material 13 der Vorderachse ein Stahlring, der von der Abdeckung 14 abgedeckt wird aber dennoch die magnetische Verbindung mit dem Magneten 5 des von außen aufsteckbaren Rads 1 ermöglicht. Dem Fachmann ist klar, dass jedes beliebig ausgeformte magnetisch leitfähige Material 13 in der Nähe der Radnabe des Innenrads 11 in einem abgedeckten oder nicht abgedeckten Zustand die gewünschte Funktion für die vorliegende Erfindung erreicht.

## Patentansprüche

1. Doppelbereifung (1, 11) für ein Spielfahrzeug (10), gebildet aus zwei Rädern (1, 11), **dadurch gekennzeichnet, dass** die die Doppelbereifung bildenden Räder (1, 11) mit magnetischen Mitteln (5, 13) lösbar miteinander verbindbar sind.

2. Doppelbereifung nach Anspruch 1, wobei die magnetischen Mittel zur Verbindung der Räder ein permanent magnetisches Material (5) in dem einen Rad (1) und ein magnetisch anziehbares Material (13) in dem anderen Rad (11) umfassen.

3. Doppelbereifung nach Anspruch 1 oder 2, wobei die magnetisch verbundenen Räder (1,11) drehfest miteinander verbunden sind, vorzugsweise durch drehfeste Verzahnung der Felgen (2, 15) der Räder.

4. Doppelbereifung nach Anspruch 3, gebildet aus einem der Fahrzeugmitte zugewandten Innenrad (11) und einem der Fahrzeugmitte abgewandten Außenrad (1), wobei die einander zugewandten Seiten der Felgen (2, 15) der beiden Räder (1, 11) drehfest miteinander koppelbare Konturen aufweisen, vorzugsweise derart, dass an der dem Innenrad (11) zugewandten Seite der Felge (2) des Außenrades (1) ein Kontaktabschnitt (6) und an der dem Außenrad (1) zugewandten Seite der Felge (15) des Innenrades (11) ein Gegenstück (12) ausgebildet ist, wobei der Kontaktabschnitt (6) und das Gegenstück (12) zueinander komplementäre Konturen zur drehfesten Koppelung der beiden Räder (1,11) aufweisen.

5. Spielfahrzeugrad (1) für ein doppelbereifbares Spielfahrzeug (10) mit einer Felge (2), an deren umlaufender Außenseite ein Reifen (4) anbringbar ist, **dadurch gekennzeichnet, dass** in die Felge (2) ein permanent magnetisches Material (5) zur magnetischen Koppelung mit einem magnetisch anziehbaren Material in einem benachbarten Rad (11) eingebracht ist, wobei die Felge (2) an einer Seitenfläche einen Kontaktabschnitt (6) aufweist, der dazu ausgebildet ist, bei einer Abrollbewegung des Rads (1) eine drehfeste Verbindung mit einem mit dem Kontaktabschnitt (6) zusammenwirkenden Gegenstück (12) zu erzeugen.

6. Rad (1) nach Anspruch 5, wobei die Felge (2) eine Ausnehmung (3) aufweist und als magnetisches Material ein Magnet (5) in der Ausnehmung (3) angeordnet ist, wobei der Kontaktabschnitt vorzugsweise als erhabener Kontaktabschnitt (6) ausgebildet ist, der eine Zahnkontur zur drehfesten Verzahnung mit einem an der Felge (15) eines benachbarten Rades (11) ausgebildeten Gegenstück (12) aufweist.

7. Rad (1) nach Anspruch 5 oder 6, wobei die Ausnehmung im Bereich der Radachse angeordnet ist und der Magnet (5) in axialer Richtung gegenüber Außenseite des Reifens (4) hervorsteht, vorzugsweise auf der der Fahrzeugmitte des Spielfahrzeugs (10) zugewandten Seite.

8. Rad (1) nach einem der drei vorhergehenden Ansprüche, mit einer in der Felge (2) angeordneten Abdeckung (7), die den Magneten (5) zur Außenseite des Rads (1) abdeckt und vorzugsweise in der Ausnehmung (3) fixiert.

9. Rad (1) nach einem der vier vorhergehenden Ansprüche, wobei die Felge (2) und der Kontaktabschnitt (6) einstückig ausgeformt sind und vorzugsweise eine Aufnahme (3) für die mittige Anordnung des Magneten (5) bilden, in der der Magnet (5) mittels der Abdeckung (7) fixierbar ist, welche mit der Felge (2) vorzugsweise verrastet.

10. Rad (1) nach einem der fünf vorhergehenden Ansprüche, wobei das Rad (1) aus Reifen (4), Felge (2) mit einstückig angeformten Kontaktabschnitt (6), Magnet (5) und Abdeckung (7) besteht.

11. Doppelbereifbares Spielfahrzeug (10) mit einer Doppelbereifung nach einem der Ansprüche 1-4 und/oder mindestens einem Rad (1) nach einem der Ansprüche 5-10, welches mit einem benachbarten Rad (11) des Spielfahrzeugs lösbar verbindbar ist.

12. Spielfahrzeug (10) nach dem vorhergehenden Anspruch, umfassend mindestens ein, vorzugsweise zwei oder vier fest an dem Spielfahrzeug (10) montierte Räder (11), an deren jeweiliger, der Fahrzeugmitte abgewandten Außenseite ein Rad (1) nach einem der vorhergehenden Ansprüche 5 bis 10 als Außenrad (1) mittels Magnetkraft befestigbar ist, um eine Doppelbereifung des Spielfahrzeugs (10) zu erreichen.

13. Spielfahrzeug (10) nach einem der beiden vorhergehenden Ansprüche, wobei das mindestens eine fest an dem Spielfahrzeug (10) montierte Rad (11) an seiner Außenseite ein Gegenstück (12) aufweist, welches dazu ausgelegt ist, mit dem Kontaktabschnitt (6) des Außenrades (1) zusammenzuwirken, so dass eine auf das fest montierte Rad (11) wirkende Antriebskraft auf das Außenrad (1) übertragbar ist, vorzugsweise durch Verzahnung des Kontaktabschnitts (6) mit dem Gegenstück (12).

14. Spielfahrzeug (10) nach einem der drei vorhergehenden Ansprüche, wobei das mindestens eine fest an dem Spielfahrzeug (10) montierte Rad (11) in seinem Nabenbereich ein magnetisch anziehbares Element (13) aufweist, wobei vorzugsweise das magnetisch anziehbare Element des an dem Spielfahrzeug (10) fest montierten Rads (11) zu dessen Außenseite hin freiliegt, so dass es mit dem Magneten (5) des aufsteckbaren Rads (1) gut magnetisch koppelbar ist.

15. Spielfahrzeug (10) nach dem vorhergehenden Anspruch, wobei das magnetisch anziehbare Element (13) des mindestens einen fest an dem Spielfahrzeug (10) montierten Rads (11) eine Radmutter und/oder ein unter einer an der Außenseite des Rads (11) angeordneten Abdeckung angebrachtes Element ist.
